# FASCICULE DE BREVET EUROPEEN

(11) **EP 1 213 219 B1**
(45) Date de publication et mention de la délivrance du brevet: **26.05.2004**
(21) Numéro de dépôt: 01106006.8
(22) Date de dépôt: 11.03.2001
(51) Int. Cl.: B63B 19/00, F16B 11/00, E06B 1/58

(54) **Fixation de châssis pour éléments de fermeture coupe-feu et étanches à l'eau, au moyen d'un procédé d'encollage**
Rahmenbefestigung für brandsichere und wasserdichte Verschlusselemente mittels eines Klebeverfahrens
Fixing frames for water and fireproof closure elements using an adhesive process

(30) Priorité: 06.12.2000 IT GE000136
(43) Date de publication de la demande: 12.06.2002
(73) Titulaire: IMPRESA MARINONI srl, 16152 Genova (IT)
(72) Inventeur: Ronco, Romeo, 16124 Genova (IT)
(74) Mandataire: Maritano Maello, Giovanna

(56) Documents cités:
- EP-A- 0 937 931
- EP-A- 0 969 072
- EP-A- 1 083 122
- EP-A- 1 090 833
- DE-A- 2 758 430
- DE-A- 19 609 051
- FR-A- 2 732 066
- NL-A- 8 101 036
- US-A- 6 124 016

## Description

La présente invention concerne la fixation de châssis pour éléments de fermeture coupe-feu et étanches à l'eau, au moyen d'un procédé d'encollage. Selon la technique connue, partout où il y a des cloisons par exemple de classes A30 et A60 dans les structures navales, ou bien des cloisons qui doivent résister à une certaine charge d'eau, lorsque lesdites cloisons sont percées il faut que leurs caractéristiques soient rétablies.

Selon la technique connue, des éléments de fermeture spécifiques sont utilisés, en fonction des situations. Lesdits éléments de fermeture, qu'il s'agisse de portes, fenêtres ou volets de différent type, sont montés sur des châssis avec une feuillure qui varie, selon les caractéristiques requises.

Selon la technique connue, les châssis sont soudés à la cloison avec une soudure métallique continue d'un côté et une soudure métallique par points de l'autre côté.

A cause de cette double soudure, il est nécessaire que l'épaisseur de la tôle du châssis ne soit pas inférieure à 5 mm., dans le but d'éviter tout risque de déformation non souhaitée. En effet, surtout dans le cas des navires, il ne faut pas oublier que - au moment du montage des châssis - le navire est en construction, que pendant la phase de l'armement, le navire subit des déformations dans son ensemble, que le navire est continuellement en mouvement, raison pour laquelle même les châssis se déforment à cause de leur installation moyennant soudure et, par conséquent, les portes présenteront ensuite des problèmes au niveau du fonctionnement de l'ouverture et de la fermeture. Par la suite, il sera donc indispensable d'intervenir à nouveau pour les réinstaller.

Par conséquent, certains des inconvénients qui se présentent sont justement rattachés au système de fixation moyennant soudure.

Un ultérieur inconvénient de la fixation des châssis moyennant soudure, selon la technique connue, est dû aux coûts de ladite opération de soudure et au poids, étant donné que, pour pouvoir réaliser la soudure métallique des châssis, il faut utiliser des châssis ayant une épaisseur supérieure à 5 mm., afin d'éviter que les déformations mentionnées ci-dessus soient plus importantes et que les inconvénients qui en découlent soient encore plus graves.

Il existe un brevet EP-A-0937931, du même inventeur, qui décrit un barrage des ouvertures pour le passage de tuyauteries et/ou conduites et/ou câbles électriques à travers divisions navales, obtenu par insertion sur le périmètre de l'ouverture d'agrafes d'ancrage, par tamponnement des lumières restées libres au moyen d'éléments modulaires de remplissage, par le revêtement final avec un matériau scellant incombustible et élastique. L'inconvénient de ce brevet est que les ouvertures pour le passage de tuyauteries etc. sont barrées de façon stable et fixe, alors que le but de la présente invention est justement de fixer des châssis sur des cloisons pour éléments de fermeture coupe-feu qui puissent être ouverts, comme par exemple des portes, fenêtres ou volets.

Le brevet DE2758430A prévoit la fixation d'une porte coulissante au châssis d'une porte, déjà préalablement monté, dans le but d'obtenir une isolation résistant aux flammes et au feu, acoustique et thermique, employée dans le secteur civil pour des structures stables, comme par exemple pour les portes des chambres frigorifiques. L'adhérence entre le profilé pour le coulissement de la porte et le châssis de la porte est réalisée au moyen d'une mousse liante et obturante, disposée de façon à remplir tout l'espace vide existant entre le profilé et le châssis de la porte. Entre autres, il présente l'inconvénient d'une prédisposition nécessaire des structures auxquelles il faut fixer les profilés et la difficulté d'insérer la mousse à l'intérieur de l'espace vide. Ledit brevet se limite, en outre, à la solution du montage d'une porte coulissante, alors que le but de la présente invention est de fixer un type quelconque de châssis, directement sur des cloisons pour tout type d'élément pouvant être ouvert, même à battant. Les éléments de fermeture à battant sont soumis à des contraintes bien différentes par rapport à celles d'une porte coulissante; par exemple ils peuvent être claqués violemment à cause d'un courant d'air. En outre, le procédé décrit dans la présente demande est destiné en particulier à l'emploi à bord des navires où il faut nécessairement adopter des précautions et des matériaux qui empêchent le détachement des structures, même lorsque celles-ci sont soumises au gauchissement, à cause des déformations subies par les navires.

Le brevet FR-A-2732066 décrit le procédé de montage d'un bloc-porte antifeu dans une cloison. La fixation des montants de la cloison est réalisée par vissage. Dans le profilé est insérée une garniture de plâtre comme garnissage antifeu. Pour fixer la languette de plâtre à l'huisserie est utilisée une couche d'un matériau adhésif constituée par une bande adhésive qui couvre la face exposée des languettes et protège les angles et les arêtes vives. Cependant, ladite réalisation prévoit toujours l'emploi de vis et de boulons pour la fixation des montants et elle n'est pas résistante à l'eau et, en outre, les garnitures de plâtre sono fragiles et, par conséquent, elles ne sont pas appropriées, par exemple, pour être montées dans le secteur naval.

Le brevet EP-A-0969072, du même inventeur, décrit une technique pour l'isolation et la protection contre le feu de structures métalliques, avec des produits qui sont appliqués sur les surfaces comme du vernis. L'emploi desdits produits n'est pas indiqué pour souder les châssis aux cloisons.

Tous les inconvénients mentionnés ont été éliminés en adoptant le système de fixation par encollage, selon la présente invention.

Le but de la présente invention est de réaliser un système de fixation des châssis qui soit à la fois résistant et léger.

Dans ce but, le système connu des soudures a été remplacé par un nouveau système qui prévoit l'encollage des châssis sur les cloisons; ledit encollage doit être en mesure de rétablir les caractéristiques des cloisons sur lesquelles ils sont fixés.

Quelques-uns des nombreux avantages que l'on obtient avec la présente invention sont les suivants.

Avec la présente invention, on obtient une fixation des châssis plus stable et durable, à cause de l'absence de déformations.

En outre, il est possible de réduire les poids, ce qui à bord des navires est toujours essentiel, étant donné que le matériau utilisé est plus léger par rapport à celui des soudures métalliques et, en outre, on peut utiliser une tôle plus fine pour le châssis, ce dernier n'étant pas déformé par les soudures.

Pour terminer, la mise en oeuvre par encollage est plus simple de celle par soudure; par conséquent, le système est moins coûteux, aussi bien lors de la phase du montage que par la suite, car les frais d'entretien sont inférieurs.

Pour atteindre le but préétabli, on utilise en succession deux types de produits scellants différents:
1) Un produit scellant inorganique thermorésistant, à base de fibres et d'oxydes minéraux.
2) Un produit scellant polyuréthanique structurel, élastique, résistant à l'eau et au feu.

Ces deux produits scellants devront être superposés. C'est-à-dire qu'il faudra préalablement appliquer le produit scellant inorganique thermorésistant, qui devra ensuite être recouvert par le produit résistant à l'eau.

En effet, les châssis sur lesquels sont montés les éléments de fermeture doivent souvent remplir deux fonctions; leur union avec les cloisons doit résister au feu et, si nécessaire, elle doit résister au passage de l'eau.

Le produit scellant inorganique thermorésistant doit être appliqué avec un cordon continu le long de tout le périmètre, des les deux côtés, éventuellement après avoir fixé le châssis à la cloison au moyen de quelques points de soudure. Ensuite, le produit scellant polyuréthanique structurel résistant à l'eau sera posé sur ce cordon, jusqu'à ce que celui-ci soit totalement recouvert.

Tous les avantages susdits et d'autres encore, apparaîtront évidents dans la description des figures suivantes, jointes uniquement à titre d'illustration et non pas limitatif, dans lesquelles:
la fig. 1 illustre la vue frontale d'une porte montée sur un châssis;
la fig.2 est une section agrandie du châssis tout seul, selon un plan vertical;
la fig.3 est une section agrandie du châssis tout seul, selon un plan horizontal.

Dans les différentes figures, les éléments analogues ont été indiqués avec les mêmes symboles numériques.

Dans la figure 1 a été représentée une porte 13 à un seul battant, fixée sur le châssis 12, avec une feuillure 14.

Dans les figures 2 et 3 est indiquée une cloison 10 qui, en bas, peut se trouver en correspondance d'un étambrai 11, à laquelle a été fixé le châssis 12.

Dans les figures, le châssis a été représenté avec une profondeur relativement importante, afin de permettre son application même sur des cloisons gouffrées, en le faisant dépasser de façon différente d'un côté et de l'autre.

En effet, les cloisons gouffrées sont constituées par une tôle, pliée selon une certaine forme, et elles ont l'avantage de posséder un module de résistance semblable à celui d'une cloison lisse renforcée avec des montants, en évitant cependant les soudures des montants et une augmentation du poids.

Selon l'invention, comme illustré dans les figures 2 et 3, le long de tout le périmètre des parties en contact entre le châssis 12 et la cloison 10, et éventuellement l'étambrai 11, elles sont collées en posant un cordon de produit scellant inorganique thermorésistant à base de fibres et d'oxydes minéraux, éventuellement après avoir fixé le châssis 12 contre la cloison 10 avec quelques points de soudure. Le cordon scellant est appliqué de façon continue sur les deux côtés, du côté externe du châssis, indiqué dans les dessins par le chiffre 15, et toujours de façon continue, même du côté interne du châssis, indiqué par le chiffre 16.

Ledit cordon scellant inorganique thermorésistant peut être avantageusement constitué par le produit connu sous la dénomination commerciale de NAVYCROSS M, qui est un matériau incombustible et élastique, constitué par un produit à un seul composant, à base de fibres.

Le cordon scellant inorganique thermorésistant 15, 16, doit être ensuite totalement recouvert par un produit scellant polyuréthanique structurel, élastique, résistant à l'eau et au feu.

La présente invention comprend toutes les variantes détaillées et les modifications qui peuvent sembler évidentes à un technicien du secteur et qui ne sortent pas du cadre de la présente invention mais doivent donc être considérées comme étant comprises dans le cadre des revendications suivantes.

## Revendications

1. Procédé de fixation de châssis (12) sur cloisons (10) pour éléments de fermeture coupe-feu et étanches à l'eau, **caractérisée par le fait que** les châssis (12) sont collés aux cloisons (10) au moyen de produits scellants et que l'on utilise en succession deux types de produits scellants différents, tout d'abord un produit scellant inorganique thermorésistant à base de fibres et d'oxydes minéraux, qui est ensuite recouvert par un produit scellant polyuréthanique structurel, élastique, résistant à l'eau et au feu.

2. Procédé de fixation de châssis (12) sur cloisons (10), selon la revendication 1, **caractérisée par le fait que** les produits scellants sont appliqués avec un cordon continu, des deux côtés (15, 16), le long de tout le périmètre des parties en contact entre le châssis (12) et la cloison (10), ou l'étambrai (11), éventuellement après avoir fixé le châssis (12) contre la cloison (10), au moyen de quelques points de soudure.

## Patentansprüche

1. Verfahren zur Befestigung von Rahmen (12) auf Schottwänden (10) für brandsichere und wasserdichte Verschlußelemente, **dadurch gekennzeichnet, daß** die Rahmen (12) auf den Schottwänden (10) durch versiegelnde Produkte aufgeklebt sind und daß in der Folge aufeinander zwei Arten von verschiedenen versiegelnden Materialien angewandt werden, zuerst ein hitzebeständiges, anorganisches versiegelndes Material aus Fasern und Mineraloxiden, das dann durch ein elastisches, wasser- und feuerfestes, versiegelndes strukturelles Polyurethanprodukt abgedeckt wir.

2. Verfahren zur Befestigung von Rahmen (12) auf Schottwänden (10) nach Anspruch 1, **dadurch gekennzeichnet, daß** die versiegelnden Produkte auf beiden Seiten (15, 16) entlang des ganzen Umfanges der Kontaktteile zwischen dem Rahmen (12) und der Schottwand (10), oder dem Süll (11) durch eine kontinuierliche Klebeschnur appliziert sind, nachdem man eventuell den Rahmen (12) gegen die Schottwand (10) durch einige Lötstellen befestigt hat.

## Claims

1. Process for fixing frames (12) on bulkheads (10) for water and fireproof closure elements, **characterized by** the fact that the frames (12) are glued on the bulkheads (10) by means of sealants and that two types of different sealants are employed in sequence, namely an inorganic heat-resistant sealant with a fiber and mineral oxide base is initially applied, which is then covered with a structural polyurethane sealant which is resilient, as well as water and fireproof.

2. Procedure for fixing frames (12) on bulkheads (10), according to claim 1, **characterized by** the fact that the sealants are applied in a seamless bead on both sides (15, 16), along the full perimeter of the joining portions between the frame (12) and the bulkhead (10), or the coaming (11), possibly after having fixed the frame (12) on the bulkhead (10) by tack welding.
